# EUROPÄISCHE PATENTSCHRIFT

(11) **EP 0 520 321 B1**
(45) Veröffentlichungstag und Bekanntmachung des Hinweises auf die Patenterteilung: **20.09.1995**
(21) Anmeldenummer: 92110303.2
(22) Anmeldetag: 17.06.1992
(51) Int. Cl.: B04B 1/20

(54) **Zentrifuge**
Centrifuge
Centrifugeuse

(30) Priorität: 21.06.1991 DE 4120565
(43) Veröffentlichungstag der Anmeldung: 30.12.1992
(73) Patentinhaber: Flottweg GmbH, D-84137 Vilsbiburg (DE)
(72) Erfinder: Schlarb, Manfred, W-8313 Vilsbiburg (DE)
(74) Vertreter: Flügel, Otto, Dipl.-Ing.

(56) Entgegenhaltungen:
- DE-A- 2 907 318
- DE-A- 3 501 341
- GB-A- 2 182 869
- US-A- 3 260 369
- DATABASE WPIL Section Ch, Week 8610, 22. M rz 1986 Derwent Publications Ltd.,
- London, GB; Class J01, AN 86-067725/10

## Beschreibung

Die Erfindung bezieht sich auf eine Vollmantel-Schneckenzentrifuge für die Trennung einer Suspension in eine Feststoff- und wenigstens eine Flüssigkeitsphase, insbesondere mit nachgeschaltetem Separator oder dergleichen mit gegenüber ihrem Mantel mit Differenzdrehzahl umlaufender Schnecke, deren Wendel an den Verlauf der Mantelinnenfläche, die insbesondere zum Feststoffaustrag gesehen zumindest über einen Teillängsbereich sich konisch verengt, mit geringem Abstand angepaßt sind und zwischen denen, der Schneckennabe und dem Mantel der Trennraum gebildet ist, in den die Suspension durch einen Hohlraum in der Schneckennabe eingespeist wird, wobei über wenigstens einen Teilbereich der Längserstreckung der Schneckennabe über deren Umfang verteilt angeordnete längliche Gebilde vorgesehen sind, die sich von der Schneckennabe etwa radial abstrebend in den Trennraum erstrecken.

Zentrifugen für die Trennung einer Feststoff enthaltenden Flüssigkeit, einer sogenannten Suspension in eine Feststoffphase und eine oder mehrere Flüssigkeitsphasen sind bekannt. Die Suspension wird im Inneren des rotierenden Zentrifugenmantels beschleunigt` so daß sich die gegenüber der Klarflüssigkeit schwereren Feststoffe zur Mantelinnenfläche hin absetzen. Dabei setzt sich der Feststoff in der Regel aus einer Vielzahl von Partikeln unterschiedlicher Größe und/oder Gewichtes zusammen. Während die Sedimentation der groben und schweren Partikel kaum Probleme bereitet, wird dies in Richtung der kleinen, leichten Partikel immer schwieriger bzw. langwieriger. Zur Erzielung eines wünschenswert guten Trennergebnisses besteht natürlich das Bestreben, auch feinere bis feinste Feststoffpartikel auszuscheiden um somit die abzuführende Klarflüssigkeit sauberer zu gestalten und die abgeführte Feststoffmenge zu erhöhen, kurz das Trennergebnis zu optimieren.

Aus der SU-A-1,174,088 ist eine gattungsgemäße Vollmantel-Schneckenzentrifuge für die Trennung einer Suspension in eine Feststoff- und wenigstens eine Flüssigkeitsphase bekannt. Diese vorbekannte Zentrifuge weist eine Vielzahl von Stabelementen auf, die radial abstrebend an der Schneckennabe befestigt sind und sich in den Trennraum erstrecken. Bei diesen Starben handelt es sich um starre Gegenstände, die keinerlei Biegsamkeit aufweisen. Demzufolge haben diese Stäbe den Nachteil, daß zwischen den Stäben haftende gröbere Feststoffpartikel Verstopfungen verursachen. Ferner kann durch diese Stäbe eine Kavitationsgefahr hervorgerufen werden, die zu einem erheblichen Verschleiß innerhalb der Zentrifuge führt.

Der Erfindung liegt die Aufgabe zugrunde, Zentrifugen der eingangs genannten Art hinsichtlich ihres Trennergebnisses der Qualität und der Quantität nach zu verbessern, dies insbesondere auch im Hinblick auf Einsparung an Zeit und Material und derartige Zentrifugen dahingehend zu verbessern, daß Verstopfungen durch gröbere Feststoffpartikel vermieden werden.

Erfindungsgemäß wird diese Aufgabe dadurch gelöst, daß die länglichen Gebilde nach Art von Fäden oder Borsten ausgebildet sind, die unter Angriff größerer Feststoffpartikel quer zu ihrer Längserstreckung nachgiebig sind und die sich spätestens unter Einwirkung von Fliehkraft bei Betrieb der Zentrifuge von der Schneckennabe etwa radial abstrebend in den Trennraum erstrecken.

Durch die Anordnung der nach Art von Fäden oder Borsten länglichen Gebilde von der Schneckennabe abstrebend und an dieser mehr oder weniger direkt befestigt erreicht man eine bessere Feststoffabscheidung auch kleinster Partikel dadurch, daß diese sich an den Oberflächen dieser Gebilde ansammeln und somit unter Fliehkraft entlang der Fäden besser und/oder schneller aus der Flüssigkeit abgeschieden und den gegebenenfalls bereits sedimentierten Feststoff an der Mantelinnenfläche der Zentrifuge zugeführt werden können. Das Ergebnis ist zunächst eine weitergehende Trennung als bisher möglich. Je nach Feststoff kann durch Wahl geeigneter Materialien für die länglichen Gebilde dieser "Sammel- oder Fangeffekt" für feine und feinste Feststoffpartikel zusätzlich beeinflußbar sein. Weiterhin kann die Querschnittsform oder auch eine Formänderung in Längsrichtung der Gebilde gesehen unterschiedlich und gegebenenfalls an die Trennaufgabe angepaßt ausgeformt sein, wobei als einfachste Form ein runder gleichbleibender Querschnitt zu wählen ist. Es kommen aber auch bandförmige und/oder sich in Längsrichtung verjüngende Querschnitte in Betracht.

Insbesondere im Einlaufbereich der Suspension bzw. in dessen Nähe bewirken die länglichen Gebilde eine Hilfe für die notwendige Beschleunigung der Flüssigkeit in Umlaufrichtung, was ebenfalls einem besseren Trennergebnis dient, weil die ohne die Gebilde auftretenden Strömungsturbulenzen im Einlaufbereich und dessen Nähe das Absetzen des Feststoffes beeinträchtigen.

Vor diesem Hintergrund wird deutlich, daß die länglichen Gebilde grundsätzlich federelastisch dergestalt ausgebildet sein können, daß sie im Sinne einer Erhöhung ihrer Mitnehmereigenschaft im Sinne der Umlaufbeschleunigung der Suspension insoweit steif sind, daß sie ihre radiale Abstreberichtung von der Schneckennabe von sich aus einnehmen, also auch ohne Einwirkung von Fliehkraft. Die Gebilde hätten dann den Charakter entsprechend elastischer Borsten. Vor allem aber im Bereich außerhalb des Suspensionseinlaufes, in dem die Klärung feinerer Feststoffpartikel im Vordergrund steht, sind die länglichen Gebilde in besonders bevorzugter Ausführung nach Art von Fäden ohne rückstellende elastische Eigenschaften ausgebildet, so daß sie sich erst unter der im Betrieb der Zentrifuge auftretenden Fliehkraft radial ausrichtend in den Trennraum und damit den Teich hinein erstrecken. Zwischen diesen beiden Ausbildungen - Borsten und Faden - gibt es jeden Übergangsbereich möglicher hier einzusetzender länglicher Gebilde, auch sollen Fäden und Borsten nicht so verstanden werden, daß notwendigerweise im Einlaufbereich ein borstenförmiger und im außerhalb des Einlaufs liegenden Klärbereich ein fadenförmiger Charakter der Gebilde vorhanden sein muß. Es kann sehr wohl eine borstenartige, federelastische Ausbildung der länglichen Gebilde durchgehend vorgesehen sein oder eben durchgehend ein fadenförmiges Gebilde. Vorzugsweise kann man verschiedene Gebilde einsetzen, so im Einlaufbereich mit borstenartigem Charakter und im Trennbereich außerhalb des Einlaufes mit fadenförmigem Charakter. Schließlich ist in weiterhin bevorzugter Ausführung eine kontinuierlich oder gestuft vorgenommene Änderung des Steifigkeitscharakters vom Suspensionseinlauf her gesehen über die Trennstrecke möglich. Desweiteren müssen sich die Gebilde nicht über den gesamten Längsbereich der Schneckennabe erstrecken, sie können auch Teilbereich umfassen, so zwischen dem Suspensionseinlaufbereich bishin zumindest in Nähe des Feststoffaustrages. Diese Wahlmöglichkeiten wird man insbesondere in Anpassung an die Bauart der Zentrifuge, hier insbesondere Gegenstromprinzip und Gleichstrompinzip ausnutzen. Desweiteren ist die erfindungsgemäße Lehre unabhängig davon, ob ein- oder mehrgängige Schneckenausbildungen vorgesehen sind.

Bei durchgehender Wendel durchläuft die Flüssigkeit theoretisch den Schneckengang zwischen den benachbarten Wendeln und hat damit zwar eine verhältnismäßig lange Sidementationsstrecke bis zum Klarflüssigkeitsablauf, neigt aber aufgrund des Druckabfalles, der sich in axialer Richtung gesehen von Wendel zu Wendel ergibt, dazu, die Schneckenwendel zu unterspülen, d.h. zwischen der äußeren Kante der Schneckenwendel und der angrenzenden Innenwandung des Mantels hindurchzuströmen. Dabei wird dort abgesetzter feiner Feststoff wieder aufgewirbelt. In besonders bevorzugter Ausführung der Erfindung wird daher in diesem Bereich insbesondere in dem dem Feststoffaustrag abgewandten Klärbereich bei Gegenstromzentrifugen insbesondere derjenige zwischen Suspensionseinlauf und Klarflüssigkeitsablauf, die Schneckenwendel unterbrochen, und zwar derart, daß die Flüssigkeit zumindest mit einr starken axialen Komponente strömen kann, die Wendel hinsichtlich ihrer Aufgabe des Feststofftransportes jedoch derat aufrechterhalten bleibt, daß sie hinsichtlich ihres malen Abförderweges nicht unterbrochen wird. Zwischen den durch die Unterbrechung der Wendel geschaffenen, in Schneckenlängsrichtung gegeneinander versetzten Wendelabschnitten entsteht in Schneckenlängsrichtung und damit in Feststofförderrichtung gesehen keine Lücke, die Wendel können sich auch ein wenig überlappen, so daß der Feststofftransport lediglich gestuft von einem Wendelabschnitt zum nächsten weitergereicht wird.

Die Fäden, die grundsätzlich aus beliebigem, hier angesichts der herrschenden Fliehkräfte und Feststoffbeaufschlagungen entsprechend widerstandsfähig gewählten Werkstoffen bestehen können, vorzugsweise aus Kunststoff, weisen eine Nachgiebigkeit quer zu ihrer Längsrichtung auf, die das Ausweichen der länglichen Gebilde gegenüber gröberen Feststoffpartikeln bewirken, so daß Verstopfungen entsprechend vermieden werden. Dies gilt sowohl für die federelastischen, borstenartigen Ausbildungen als auch für diejenigen, die keine eigene Ausrichtungsstabilität aufweisen, also fadenförmig sich erst unter Fliehkrafteinfluß ausrichten und damit besonders gut geeignet sind, unter dem Angriff größerer Feststoffpartikel nachgiebig zu reagieren und damit Verstopfungen zu vermeiden. Die Befestigung der länglichen Gebilde an der Schneckennabe ist grundsätzlich beliebig und kann auch auf relativ zur Schneckennabe dreh- und fliehkraftfest angeordnete Halterungen gerichtet sein. Insbesondere bei fadenförmigen Gebilden wird eine Schlingenform derart vorgesehen, daß der Mittelbereich an der Schneckennabe bzw. der Halterung festgelegt ist und die beiden abstrebenden Teilbereiche als zwei längliche Gebilde in den Trennraum hineinragen.

Diese und andere bevorzugte Ausführungen der Erfindung ergeben sich aus den Unteransprüchen, insbesondere unter Bezug auf die in der Zeichnung wiedergegebenen Ausführungsbeispiele, deren nachfolgende Beschreibung die Erfindung näher erläutert. Es zeigen
Figur 1
   ein Ausführungsbeispiel einer Schnecke mit in einem Teilbereich angeordneten länglichen Gebilden in perspektivischer Darstellung;
Figur 2
   einen schematischen Längsschnitt durch eine Zentrifuge in hinsichtlich der Rotationsachse hälftiger Darstellung zur Erläuterung des Teichdruckgefälles Innerhalb des Trennraumes;
Figur 3
   einen schematischen Längsschnitt durch eine Vollmantel-Schneckenzentrifuge nach dem Gegenstromprinzip in Darstellung entsprechend Figur 2;
Figur 4
   einen schematischen Längsschnitt durch eine Vollmantel-Schneckenzentrifuge nach dem Gleichstromprinzip in Darstellung entsprechend Figur 2.

Die Figuren zeigen Ausführungsbeispiele von Vollmantel-Schneckenzentrifugen bzw. deren Schnecken in grundsätzlich bekannter Bauart mit einem Mantel 1 und einer Schnecke 2, die mit Differenzdrehzahl zum schnellaufend angetriebenen Mantel 1 derart angetrieben ist, das entsprechend dem Steigungssinn der Wendel 4, die vom Außenumfang der Schneckennabe 3 abragend ausgebildet ist, der sich an der Innenmantelfläche absetzende Kunststoff durch die Wendel 4 zum Feststoffaustrag 13 gefördert wird. Wie insbesondere Figur 2 erkennen läßt, stellt sich in dem zwischen den Wendeln 4, der Schneckennabe 3 und dem Mantel 1 gebildeten Trennraum 6 der Spiegel der durch die Einlauföffnung 10 aus einem Zulauf-Hohlraum in der Schneckennabe zugeführten Suspension ein Gefälle ein, so daß die radiale Mächtigkeit des Teiches vom Suspensionseinlauf 10 ausgehend zum Klarflüssigkeitsablauf 14 gesehen abnimmt. Aufgrund des dadurch gegebenen Druckunterschiedes zwischen benachbarten Wendelgängen stellt sich eine gewisse Strömung zwischen der radialen Außenkante der Wendel und der Innenmantelfläche ein, wodurch dort abgesetzter Feststoff teilweise wieder aufgewirbelt werden kann.

Aus diesem Grunde ist bei dem Ausführungsbeispiel gemäß Figur 1 die Wendel der dort wiedergegebenen Schnecke 2 im axialen Bereich zwischen den Suspensions-Einlauföffnungen 10 und dem dem sich konisch verengenden, dem Feststoffaustrag zugeordnetne Ende gegenüberliegenden Endbereich vorgesehenen Klarflüssigkeitsablauf derart unterbrochen ausgebildet, daß sich Wendelabschnitte 5 ergeben, die in axialer Richtung gegeneinander versetzt sind, in dieser Richtung gesehen jedoch keine Lücken freigeben, so daß der von den Wendelabschnitten zu fördernde Feststoff entsprechend gestuft transportiert wird. Die unterbrochene Ausführung der Wendel 4 in Abschnitte 5 in diesem axialen Schneckenbereich schafft jedoch für die Flüssigkeit einen axialen Strömungsweg zwischen den Abschnitten, so daß die anhand von Figur 2 geschilderte Unterspülung der radial äußeren Wendelkanten insoweit unterbleibt, als der Druckausgleich durch axiale Strömung erfolgt.

Beim Ausführungsbeispiel gemäß Figur 1 ist der Schneckenbereich mit unterbrochener Wendelausbildung zugleich über den Umfang der Schneckennabe hinweg gesehen mit einer Vielzahl von länglichen Gebilden 7 fadenförmigen Charakters versehen. Da es sich hier um die Klärstrecke einer Gegenstromzentrifuge außerhalb des Suspensionseinlaufes handelt, ist hier der Anfall an feineren Feststoffpartikeln - die gröberen setzen sich im oder nahe dem Einlaufbereich ab - entsprechend vorherrschend, so daß hier die fadenförmigen Gebilde vornehmlich ihre Aufgabe des Ansammelns feinen Feststoffes genügen müssen und daher fein, vorzugsweise zum Klarflüssigkeitsablauf hin gesehen feiner werdend, gerecht werden müssen.

In den Ausführungsbeispielen nach den Figuren 3 und 4 erstrecken sich die länglichen Gebilde 7, 8 insoweit über den gesamten Klärbereich hinweg bzw. enden im sich konisch verengenden Mantelbereich vor dem Feststoffaustrag 13. Figur 3 zeigt das Prinzip einer Gegenstromzentrifuge, d.h. die Suspension wird über ein Einlaufrohr 11 bis in den Längsmittelbereich der Schneckennabe geleitet und dort über Einlauföffnungen 10 in den Trennraum 6 eingespeist, so daß der sich im Einlaufbereich absetzende Feststoff gröberer Natur auf kurzem Wege dem Feststoffaustrag 13 zugeführt wird, während vor allem der sich im Bereich zwischen dem Einlauf 10 und dem Klarflüssigkeitsablauf 14 absetzende feinere Feststoff den entsprechend längeren Transportweg zurücklegen muß. Bei der Gegenstrom-Zentrifuge gemäß Figur 4 wird die Suspension über das Einlaufrohr 12 und entsprechende Einlauföffnungen 10 zu Beginn der gesamten Förderstrecke der Schnecke 2 eingespeist, so daß der sich im Einlaufbereich absetzende Feststoff einen entsprechend langen Transportweg zurücklegen muß. Die geklärte Flüssigkeit wird im Längsmittelbereich der Schnecke abgeführt und dem Klarflüssigkeitsablauf 14 zugeleitet. Beide Typen sind bekannt und bedürfen hier keiner weiteren Erläuterung.

Im jeweiligen Suspensionseinlaufbereich - Einlauföffnungen 10 - muß die zugeführte Suspension in Umlaufrichtung beschleunigt werden, was bislang durch die Mantelinnenfläche in diesem Bereich geschah. Die nach den Figuren 3 und 4 in diesem Einlaufbereich nunmehr angeordneten länglichen Gebilde 8 dienen vornehmlich der Beschleunigung und sind daher steifer ausgeführt als außerhalb dieses Bereiches. Man kann hier ein borstenförmiges, d.h. unter Federelastizität sich radial ausrichtendes Gebilde vorsehen, während im übrigen Trennraumbereich, insbesondere im Nahbereich des Klarflüssigkeitsabzuges, fadenförmige Gebilde angeordnet werden können. Die Mitnahmewirkung der länglichen Gebilde im Suspensionseinlaufbereich wirkt sich besonders günstig auch dadurch aus, daß die ansonsten die Beschleunigung der eingegebenen Suspension bewirkende Innenmantelfläche in diesem Bereich hinsichtlich ihrer Abbrasion geschont wird.

## Patentansprüche

1. Vollmantel-Schneckenzentrifuge für die Trennung einer Suspension in eine Feststoff- und wenigstens eine Flüssigkeitsphase, insbesondere mit nachgeschaltetem Separator oder dergleichen mit gegenüber ihrem Mantel (1) mit Differenzdrehzahl umlaufender Schnecke (2), deren Wendel (4) an den Verlauf der Mantelinnenfläche, die insbesondere zum Feststoffaustrag (13) gesehen zumindest über einen axialen Teilbereich sich konisch verengt, mit geringem Abstand angepaßt sind und zwischen denen, der Schneckennabe (3) und dem Mantel (1) der Trennraum (6) gebildet ist, in den die Suspension durch einen Hohlraum (10, 11; 10, 12) in der Schneckennabe (3) eingespeist wird, wobei über wenigstens einen Teilbereich der Längserstreckung der Schneckennabe (3) über deren Umfang verteilt angeordnete längliche Gebilde (7, 8) vorgesehen sind, die sich von der Schneckennabe (3) etwa radial abstrebend in den Trennraum (6) erstrecken,
**dadurch gekennzeichnet**
daß die länglichen Gebilde (7, 8) nach Art von Fäden oder Borsten ausgebildet sind, die unter Angriff größerer Feststoffpartikel quer zu ihrer Längserstreckung nachgiebig sind und die sich spätestens unter Einwirkung von Fliehkraft bei Betrieb der Zentrifuge von der Schneckennabe (3) etwa radial abstrebend in den Trennraum (6) erstrecken.

2. Zentrifuge nach Anspruch 1,
**dadurch gekennzeichnet**,
daß die länglichen Gebilde nach Art von Fäden (7) nur unter Fliehkrafteinfluß ringsum den Nabenumfang gesehen ihre Radialausrichtung einnehmen.

3. Zentrifuge nach Anspruch 1,
**dadurch gekennzeichnet**,
daß die länglichen Gebilde nach Art von Borsten (8) federelastisch sind.

4. Zentrifuge nach Anspruch 2 oder 3,
**dadurch gekennzeichnet**,
daß die länglichen Gebilde aus entsprechend zugbelastbarem Kunststoff, insbesondere fadenförmigen Nylon, bestehen.

5. Zentrifuge nach einem der Ansprüche 1 bis 4,
**dadurch gekennzeichnet**,
daß die Wendel (4) im Bereich der länglichen Gebilde (7, 8) unterbrochen sind und in Längsrichtung der Schneckennabe (3) gesehen versetzt angeordneten Abschnitten (5) bestehen, die hinsichtlich des Feststofftransportes in dieser Längsrichtung gesehen lückenfrei sind oder sich geringfügig überlappen.

6. Zentrifuge nach einem der Ansprüche 1 bis 5,
**dadurch gekennzeichnet**,
daß die länglichen Gebilde (7, 8) in Längsrichtung der Schneckennabe (3) gesehen auf den Bereich zwischen Suspensionseinlauf (10) und Feststoffaustrag (13) beschränkt, vorzugsweise mit Abstand vor letzterem endend, angeordnet sind.

7. Zentrifuge nach einem der Ansprüche 1 bis 6,
**dadurch gekennzeichnet**,
daß im Bereich des Suspensionseinlaufes (10) längliche, Gebilde höherer Steifigkeit, insbesondere federelastisch nach Art von Borsten (8), angeordnet sind.

8. Zentrifuge nach einem der Ansprüche 1 bis 7,
**dadurch gekennzeichnet**,
daß die länglichen Gebilde in Richtung auf den Flüssigkeitsphasenablauf gesehen zunehmend feiner bzw. biegsamer und/oder dünner ausgebildet sind.

9. Zentrifuge nach einem der Ansprüche 1 bis 8,
**dadurch gekennzeichnet**,
daß die länglichen Gebilde - insbesondere in Ausbildung als Fäden (7) - schlingenförmig ausgebildet sind, derart, daß der Mittelbereich einer Schlinge an der Schneckennabe (3) festgelegt ist und die beiden daran anschließenden Halbbereiche als längliche Gebilde in dem Trennraum (6) auslaufen.

10. Zentrifuge nach einem der Ansprüche 1 bis 9,
**dadurch gekennzeichnet**,
daß die länglichen Gebilde im Einlaufbereich (10) der Suspension als federelastische Borsten (8) und in dem oder den axial anschließenden Bereichen als schlaffe Fäden (7) ausgebildet sind.

## Claims

1. Solid bowl screw-type centrifuge for the separation of a suspension into a solid phase and at least one liquid phase, in particular with a downstream separator or similar means, having a screw rotating at a differential speed relative to its jacket (1), the spirals (4) thereof being adapted with a small distance to the course of the jacket inner surface which, particularly when viewed in the direction of the solid material discharge (13), tapers at least over an axial part-portion, between which spirals, the screw hub (3) and the jacket (1) the separation chamber (6) is formed into which the suspension is fed through a hollow space (10,11;10,12) in the screw hub (3), oblong formations (7,8) being provided over at least a part-portion of the longitudinal extension of the screw hub (3) and distributed over the circumference thereof, said oblong formations extending into the separation chamber (6) approximately radially projecting from the screw hub (3), characterized in that the oblong formations (7,8) are in the form of threads or bristles which under the attack of larger solid particles are yielding transversely of its longitudinal extension and which extend into the separation chamber (6) projecting radially form the screw hub (3) under the influence of centrifugal force during the operation of the centrifuge at the latest.

2. Centrifuge according to claim 1, characterized in that the oblong formations in the nature of threads take their radial orientation, viewed around the hub circumference, only under centrifugal force.

3. Centrifuge according to claim 1, characterized in that the oblong formations in the nature of bristles (8) are resilient.

4. Centrifuge according to claim 2 or 3, characterized in that the oblong formations consist of plastics correspondingly able to take tensile loads, in particular of thread-like nylon.

5. Centrifuge according to any one of the claims 1 to 4, characterized in that the spirals (4) are interrupted in the zone of the oblong formations (7,8) and consist of sections (5) which, viewed in the longitudinal direction of the screw hub (3), are offset and which are free of gaps or slightly overlap each other in this longitudinal direction with regard to the solid material transportation.

6. Centrifuge according to any one of the claims 1 to 5, characterized in that the oblong formations (7,8), viewed in the longitudinal direction of the screw hub (3), are arranged to be limited to the zone between the suspension inflow (10) and the solid material discharge (13) and preferably terminate with a distance before the latter.

7. Centrifuge according to any one of the claims 1 to 6, characterized in that in the zone of the suspension inflow (10) there are arranged oblong formations of higher rigidity, in particular resilient according to the nature of bristles (8).

8. Centrifuge according to any one of the claims 1 to 7, characterized in that the oblong formations, viewed in the direction of the liquid phase outflow, are formed increasingly fine, respectively flexible and/or thin.

9. Centrifuge according to any one of the claims 1 to 8, characterized in that the oblong formations - especially when in the nature of threads (7) - are formed as loops such that the central portion of a loop is fixed to the screw hub (3) and the two adjoining part-portions terminate as oblong formations in the separation chamber (6).

10. Centrifuge according to anyone of the claims 1 to 9, characterized in that the oblong formations are formed as resilient bristles (8) in the inflow area (10) of the suspension and as slack threads (7) in the axially adjoining area or areas.

## Revendications

1. Centrifugeuse hélice à bol plein pour la séparation d'une suspension en une phase solide et au moins une phase liquide, en particulier avec d'un séparateur ou analogue placé après, avec d'un vis (2) circulant par rapport à son bol (1) à une vitesse différentielle, les hélices (4) dudit vis étant adaptées avec une faible distance au cours de la surface intérieure du bol qui, notamment vue du comté de la décharge de la matière solide (13), converge de manière conique sur au moins une zone partielle axiale, entre lesdites hélices, le moyeu de vis (3) et le bol (1) est formé l'espace de séparation (6) vers lequel est alimentée la suspension au travers d'une cavité (10,11;10,12) dans le moyeu, des formations oblongues étant pourvues sur au moins une zone partielle de l'extension longitudinale du moyeu de vis (3) et distribuées sur sa périphérie, lesdites formations s'étendant dans l'espace de separation (6) en projetant environ radialement de la moyeu de vis (3), caractérisée en ce que les formations oblongues (7,8) sont formées à la manière de fils ou crins qui sous l'attaque de particules solides plus importantes sont élastiques transversalement à leur extension longitudinale et qui s'étendent, en projetant environ radialement, dans l'espace de séparation au plus tard sous l'effet de force centrifuge lors de l'opération de la centrifugeuse.

2. Centrifugeuse selon la revendication 1, caractérisée en ce que les formations oblongues à la manière de fils (7) prennent leur orientation radiale, vu autour le périphérie du moyeu, seulement sous l'influence de force centrifuge.

3. Centrifugeuse selon la revendication 1, caractérisée en ce que les formations oblongues à la manière de fils ou crins sont élastiques à la manière de ressort.

4. Centrifugeuse selon la revendication 2 ou 3, caractérisée en ce que les formations oblongues consistent en matière plastique apte d'une manière correspondante à être chargée de traction, en particulier en nylon filiforme.

5. Centrifugeuse selon l'une quelconque des revendications 1 à 4, caractérisée en ce que les hélices (4) sont interrompues dans la zone des formations oblongues (7, 8) et consistent en sections (5) qui, vu en direction longitudinale du moyeu de vis (3), sont décalées, lesdites sections, eu égard au transport de la matière solide (13), étant sans vides ou chevauchant à un faible degré en ladite direction longitudinale.

6. Centrifugeuse selon l'une quelconque des revendications 1 à 5, caractérisée en ce que les formations oblongues (7,8), vu en direction longitudinale du moyeu de vis (3), sont arrangées limitées à la zone entre l'entrée de la suspension (10) et la décharge de la matière solide (13), de préférence d'une manière à terminer avec une distance devant la dernière.

7. Centrifugeuse selon l'une quelconque des revendications 1 à 6, caracterisée en ce que dans la zone de l'entrée de la suspension (10) sont arrangées des formations oblongues d'une rigidité supérieure, en particulier d'une flexibilité de ressort à la manière de crins.

8. Centrifugeuse selon l'une quelconque des revendications 1 à 7, caractérisée en ce que les formations oblongues, vu vers la décharge de la phase liquide, sont formées plus en plus fines, respectivement flexibles et/ou minces.

9. Centrifugeuse selon l'une quelconque des revendications 1 à 8, caractérisée en ce que les formations oblongues - en particulier en forme de fils (7) - sont formées à la manière de boucles de sorte que la partie centrale d'une bouche est fixée à la moyeu de vis (3) et les deux demi-parties y raccordant se terminent comme des formations oblongues dans l'espace de separation (6).

10. Centrifugeuse selon l'une quelconque des revendications 1 à 9, caractérisée en ce que les formations oblongues dans la zone de l'entrée de la suspension (10) sont formées comme des crins (8) élastiques et comme des fils lâches (7) dans le zone ou les zones qui se raccordent axialement.
